# FASCICULE DE BREVET EUROPEEN

(11) **EP 0 694 604 B1**
(45) Date de publication et mention de la délivrance du brevet: **03.04.2002**
(21) Numéro de dépôt: 95107361.8
(22) Date de dépôt: 16.05.1995
(51) Int. Cl.: C11B 9/00, A61K 7/46

(54) **Utilisation du 1,3-uncadécadién-5-yne à titre d'ingrédient parfumant**
Verwendung des 1,3-Undecadien-5-yne als Duftstoff
Use of 1,3-undecadien-5-yne as a perfuming ingredient

(30) Priorité: 28.07.1994 CH 238694
(43) Date de publication de la demande: 31.01.1996
(73) Titulaire: FIRMENICH SA, 1211 Genève 8 (CH)
(72) Inventeur: Naef, Ferdinand, CH-1227 Carouge (CH); Decorzant, René, CH-1213 Onex (CH); Escher, Sina Dorothea, CH-1232 Confignon (CH); Gaudin, Jean-Marc, F-74100 Annemasse (FR); Blanc, Pierre-Alain, Ch-1263 Crassier (CH)
(74) Mandataire: Salvaterra-Garcia, Maria de Lurdes

(56) Documents cités:
- US-A- 4 014 951
- RECHERCHE, vol. 16, 1967, PARIS, pages 5-38, XP002035556 P.TESSEIRE ET AL.: "Synthèses d'undécatriène,substances caractéristiques de l'huile essentielle de galbanum"

## Description

La présente invention a trait au domaine de la parfumerie. Elle concerne, plus particulièrement, l'utilisation du 1,3-undécadién-5-yne à titre d'ingrédient parfumant.

Ce composé est bien connu de l'art antérieur. Il a en effet été cité à plusieurs reprises en tant qu'intermédiaire utile dans la synthèse du 1,3,5-undécatriène et ses isomères [voir, par ex., B.P. Andreini et al., Tetrahedron 43, 4591 (1987); F. Näf et al., Helv. Chim. Acta, 58, 1016 (1975)]. Cependant, nous n'avons trouvé dans ces références aucune mention, ni même suggestion de l'utilité éventuelle de ce composé, ou de l'un de ses stéréoisomères, pour la parfumerie.

Or, nous avons en effet découvert que le 1,3-undécadién-5-yne et ses isomères de configuration (E) et (Z) possèdent des odeurs très performantes et qu'ils servent à créer des effets olfactifs à la fois de type floral, vert et galbanum. C'est ainsi que le (E)-1,3-undécadién-5-yne se révèle être un ingrédient parfumant de choix, son odeur étant remarquablement puissante et présentant un caractère de type galbanum et fruité, rappelant l'odeur de la peau de mandarine, avec une note bien marquée du type de celle qui est caractéristique de l'octynecarbonate de méthyle et de l'heptynecarbonate de méthyle. Il s'agit d'une note odorante très jolie, évoquant l'odeur des feuilles de violette, mais possédant également un caractère vert et fruité qui rappelle l'odeur de la Dynascone ® [1-(5,5-diméthyl-1-cyclohexén-1-yl)-4-pentén-1-one ; origine : Firmenich SA, Genève, Suisse], tout en étant moins allylique et doté d'un caractère galbanum plus prononcé, ainsi que d'une sous-note hespéridée-mandarine très propre. L'utilisation de ce composé en parfumerie constitue ainsi un mode d'exécution préférentiel de la présente invention.

Pour sa part, le (Z)-1,3-undécadién-5-yne est aussi un ingrédient parfumant utile, son odeur étant cependant plus verte, avec un caractère mastic-ocimène plus prononcé.

De par leurs qualités olfactives, ces deux composés trouvent ainsi un emploi très varié en parfumerie, notamment pour la préparation de bases et concentrés parfumants, parfums, eaux de toilette et eaux de cologne, ainsi que dans le parfumage d'articles de consommation divers tels que savons, gels de douche ou bain, shampoings et autres produits d'hygiène capillaire, préparations cosmétiques, désodorisants corporels ou d'air ambiant, ou encore détergents ou adoucissants textiles et produits d'entretien.

Dans ces applications, ils peuvent être employés soit seuls, soit, comme il est plus courant en parfumerie, en mélange avec d'autres ingrédients parfumants, des solvants ou des adjuvants d'usage courant en parfumerie et que l'homme du métier est à même de choisir en fonction de l'effet désiré et de la nature du produit à parfumer. Une description détaillée de tels ingrédients est ici superflue et on peut citer à titre d'exemple des ingrédients tels que ceux décrits dans des ouvrages de référence comme celui de S. Arctander, Perfume & Flavor Chemicals, Montclair, N.J., USA (1969).

En particulier, on peut les utiliser également sous forme de leurs mélanges isomériques, dans lesquels les proportions relatives (E)/(Z) peuvent varier dans une gamme de valeurs comprises entre 1:0 et 0:1, en prenant toutes les valeurs intermédiaires. Selon l'invention, lorsque l'on utilise ces mélanges de (E)-1,3-undécadién-5-yne et (Z)-1,3-undécadién-5-yne, on préfère ceux ayant 50% en poids ou plus du premier composé cité.

Les concentrations dans lesquelles ces composés et leurs mélanges susmentionnés peuvent être utilisés pour obtenir les effets parfumants désirés varient dans une gamme de valeurs très étendue, étant bien connu que ces valeurs dépendent et de la nature de l'article à parfumer et de l'effet odorant recherché, ainsi que de la nature des autres coingrédients dans une composition donnée. C'est ainsi que des concentrations de l'ordre de 0,5 à 5%, voire 10% ou plus en poids dudit composé, par rapport au poids de la composition, sont tout à fait appropriées lorsque les composés cités sont ajoutés à des compositions parfumantes variées. Des concentrations nettement inférieures à ces valeurs peuvent être employées lorsqu'ils sont utilisés pour le parfumage d'articles divers tels que ceux cités plus haut.

Comme mentionné plus haut, la synthèse de ces composés a été décrite, notamment par F. Näf et al. dans la référence citée plus haut.

L'invention concerne donc leur utilisation en parfumerie ainsi que les compositions parfumantes et articles parfumés les contenant. Elle sera maintenant décrite plus en détail à l'aide des exemples suivants.

### Exemple 1

### Composition parfumante

On a préparé une composition parfumante de base en mélangeant les ingrédients suivants :

| Ingrédients | Parties en poids |
|---|---|
| Acétate de géranyle à 10%* | 10 |
| Acétate de linalyle | 15 |
| Essence de bergamote | 120 |
| Cedroxyde ® ¹⁾ | 95 |
| Essence de citron de Californie | 20 |
| Coumarine | 10 |
| Dihydromyrcénol ²⁾ | 40 |
| Exaltolide ® ³⁾ | 55 |
| Galaxolide ® 50 ⁴⁾ | 95 |
| Hedione ® ⁵⁾ | 40 |
| Indol à 10%** | 5 |
| Isobutylquinoléïne ⁶⁾ à 1%* | 20 |
| Lyral ® ⁷⁾ | 45 |
| Essence de mandarine | 55 |
| Mousse cristal à 10%* | 30 |
| Essence de muscade | 10 |
| trans-1-[2,2,6-Triméthyl-1-cyclohexyl]-3-hexanol ⁸⁾ à 10%* | 15 |
| Essence de patchouli | 15 |
| Polysantol ® ⁹⁾ | 5 |
| Polywood ® ¹⁰⁾ | 190 |
| Salicylate d'amyle | 15 |
| Triplal®¹¹⁾ C | 5 |
| γ-Undécalactone à 1%* | 10 |
| β-Ionone à 10%* | 10 |
| Total | $\overline{\text{930}}$ |

| | |
|---|---|
| * dans le dipropylèneglycol (DIPG) | |
| ** dans la triéthanolamine | |
| 1) triméthyl 13-oxabicyclo[10.1.0]tridéca-4,8-diène ; origine: Firmenich SA, Genève, Suisse | |
| 2) 2,6-diméthyl-7-octén-2-ol ; origine : International Flavors & Fragrances, USA | |
| 3) cyclopentadécanolide ; origine : Firmenich SA, Genève, Suisse | |
| 4) 1,3,4,6,7,8-hexahydro-4,6,6,7,8,8-hexaméthyl-cyclopenta[g]isochromène: origine : International Flavors & Fragrances, USA | |
| 5) dihydrojasmonate de méthyle ; origine : Firmenich SA, Genève, Suisse | |
| 6) origine : International Flavors & Fragrances, USA | |
| 7) 4-(4-hydroxy-4-méthyl-pentyl)-3-cyclohexène-1-carboxaldéhyde ; origine : International Flavors & Fragrances, USA | |
| 8) origine : Firmenich SA, Genève, Suisse | |
| 9) 3,3-diméthyl-5-(2,2,3-triméthyl-3-cyclopentén-1-yl)-4-pentén-2-ol ; origine : Firmenich SA, Genève, Suisse | |
| 10) acétate de perhydro-5,5,8a-triméthyl-2-naphtyle ; origine : Firmenich SA, Genève, Suisse | |
| 11) 2,4-diméthyl-3-cyclohexène-1-carboxaldéhyde; origine : International Flavors & Fragrances, USA | |

L'addition à cette composition de base de type boisé-musqué, floral, de 70 parties en poids d'une solution à 10% dans le DIPG du (E)-1,3-undécadién-5-yne lui impartit un effet à la fois vert et feuilles de violette très marqué et exalte la note fraîche de type hespéridé et notamment le caractère mandarine de la composition.

### Exemple 2

### Composition parfumante pour adoucissant textile

On a préparé une composition parfumante de base destinée au parfumage d'un adoucissant textile, en mélangeant les ingrédients suivants :

| Ingrédients | Parties en poids |
|---|---|
| Acétate de benzyle | 55 |
| Acétate de carbinol | 25 |
| Acétate de cis-3-hexényle à 1%* | 30 |
| Acétate de citronellyle | 5 |
| Acétate de p-tert-butyl-cyclohexyle | 45 |
| Aldéhyde anisique | 5 |
| Aldéhyde hexylcinnamique | 60 |
| Citronellol | 55 |
| γ-Décalactone à 10%* | 15 |
| β-Damascone à 50% dans le citrate d'éthyle | 10 |
| Ethylvanilline à 10%* | 5 |
| Exaltex® ¹⁾ | 30 |
| Géraniol | 75 |
| Galaxolide ® 50 ²⁾ | 40 |
| α-Ionone à 10%* | 20 |
| Isobutylquinoléïne ³⁾ à 1%* | 25 |
| Isobutyrate de phényléthyle | 5 |
| Iralia ® ⁴⁾ | 25 |
| Lilial ® ⁵⁾ | 35 |
| Linalol | 35 |
| Lyral ® ⁶⁾ | 15 |
| Méthylnaphtylcétone crist. | 10 |
| Mousse cristal à 10%* | 10 |
| Phénéthylol | 170 |
| Polysantol ® ⁷⁾ | 5 |
| Propionate de verdyle | 20 |
| Rosalva ® ⁸⁾ à 10%* | 5 |
| Rosinol crist. | 25 |
| Salicylate d'amyle | 60 |
| Salicylate d'hexyle | 50 |
| Ylang synth. | 20 |
| Total | $\overline{\text{990}}$ |

| | |
|---|---|
| * dans le DIPG | |
| 1) pentadécanolide; origine : Firmenich SA, Genève, Suisse | |
| 2) voir Exemple 1 | |
| 3) voir Exemple 1 | |
| 4) méthylionone ; origine : Firmenich SA, Genève, Suisse | |
| 5) 2-méthyl-3-(4-tert-butyl-1-phényl)-propanal ; origine : Givaudan-Roure, Vernier, Suisse | |
| 6) voir Exemple 1 | |
| 7) voir Exemple 1 | |
| 8) 9-décén-1-ol ; origine : International Flavors & Fragrances, USA | |

A cette composition de base de type fleuri, rosé, poudré, violette, on a ajouté 10 parties en poids d'une solution à 10% dans le DIPG de (E)-1,3-undécadién-5-yne, pour obtenir une composition nouvelle dont la note de type floral-violette, impartie notamment par l'Iralia® et l'α-ionone, était nettement accentuée. Par ailleurs, l'odeur de la composition était alors devenue plus verte-fruitée, avec une légère connotation liquoreuse, dont l'effet était particulièrement agréable sur du linge humide ayant été traité avec un adoucissant textile contenant, à raison de 0,1% en poids, cette composition nouvelle.

## Revendications

1. Utilisation du 1,3-undécadién-5-yne à titre d'ingrédient parfumant, pour la préparation d'une composition parfumante ou d'un article parfumé.

2. Utilisation selon la revendication 1, **caractérisée en ce que** le 1,3-undécadién-5-yne se présente sous forme de l'un de ses isomères de configuration (E) ou (Z) ou d'un mélange des deux.

3. Utilisation selon la revendication 2, **caractérisée en ce que** ledit mélange contient au moins 50% en poids de (E)-1,3-undécadién-5-yne, par rapport au poids du mélange.

4. Composition parfumante ou article parfumé résultant de l'utilisation selon l'une des revendications 1 à 3.

5. A titre d'article parfumé selon la revendication 4, un parfum ou une eau de toilette, un savon, un gel de douche ou bain, une préparation cosmétique, un shampoing ou autre produit d'hygiène capillaire, un désodorisant corporel ou d'air ambiant, un détergent ou un adoucissant textile, ou un produit d'entretien.

## Claims

1. Use of 1,3-undecadien-5-yne as perfuming ingredient, for the preparation of a perfuming composition or a perfumed article.

2. Use according to claim 1, **characterized in that** 1,3-undecadien-5-yne is present in the form of one of its (E) or (Z) configuration isomers, or of any mixture of these two isomers.

3. Use according to claim 2, **characterized in that** said mixture contains at least 50% by weight of (E)-1,3-undecadien-5-yne, relative to the weight of the mixture.

4. A perfuming composition or a perfumed article resulting from the use according to any one of claims 1 to 3.

5. As a perfumed article according to claim 4, a perfume or cologne, a soap, a bath or shower gel, a cosmetic preparation, a shampoo or other hair-care product, a body deodorant, an air-freshener, a detergent or a fabric softener, or a household product.

## Patentansprüche

1. Verwendung von 1,3-Undecadien-5-yn als Riechstoff zur Herstellung einer Duftzusammensetzung oder eines parfümierten Artikels.

2. Verwendung nach Anspruch 1, **dadurch gekennzeichnet, daß** das 1,3-Undecadien-5-yn in Form eines seiner Isomere mit der (E)- oder (Z)-Konfiguration oder einer Mischung der beiden vorliegt.

3. Verwendung nach Anspruch 2, **dadurch gekennzeichnet, daß** die Mischung mindestens 50 Gew.-% (E)-1,3-Undecadien-5-yn bezogen auf das Gewicht der Mischung enthält.

4. Duftzusammensetzung oder parfümierter Artikel, der aus der Verwendung nach einem der Ansprüche 1 bis 3 resultiert.

5. Als parfümierter Artikel nach Anspruch 4, ein Parfüm oder Eau de Toilette, eine Seife, ein Dusch- oder Badegel, ein kosmetisches Präparat, ein Shampoo oder ein anderes Haarpflegeprodukt, ein Körper- oder Raumluftdeodorant, ein Detergens oder ein Textilweichspüler, oder ein Allzweckreiniger.
